# EUROPÄISCHE PATENTANMELDUNG

(11) **EP 0 962 711 A1**
(43) Veröffentlichungstag der Anmeldung: **08.12.1999**
(21) Anmeldenummer: 98810514.4
(22) Anmeldetag: 05.06.1998
(51) Int. Cl.: F24D 13/04

(54) **Heizkörper**

(71) Anmelder: Arbonia AG, 9320 Arbon/Frasnacht (CH)
(72) Erfinder: Amann, Helmuth, 9320 Arbon (CH)
(74) Vertreter: Hepp, Dieter

(57) **Zusammenfassung**

Ein Röhrenheizkörper (1) weist wenigstens drei Sammelrohre (2, 3, 4) und ein im wesentlichen quer zu diesem verlaufendes Heizrohr (10, 11, 12, 13, 14) auf. Die Sammelrohre (2, 3, 4) dienen zur Verbindung des Heizkörpers (1) mit einem Vorlauf (V), einem Rücklauf (R) eines Zentralheizungssystems, sowie zur Aufnahme einer Elektroheizeinheit (E).

## Beschreibung

Die Erfindung betrifft einen Heizkörper mit den Merkmalen des Oberbegriffs von Patentanspruch 1.

Sogenannte Röhrenheizkörper mit Sammelrohren und quer dazu verlaufenden Heizrohren werden häufig im Badezimmerbereich eingesetzt. Ein Vorteil der quer verlaufenden, im wesentlichen horizontal angeordneten Heizröhren oder Heizröhrenabschnitte besteht darin, dass z.B. Handtücher zum Trocknen einfach am Heizkörper aufgehängt werden können. Solche Heizkörper sind beispielsweise im Deutschen Geschmacksmuster M9401691.7, im Deutschen Gebrauchsmuster DE-GM 8531335 oder im Internationalen Geschmacksmuster DM026059 gezeigt.

Es ist ausserdem bekannt, derartige Heizkörper mit zusätzlichen Elektroheizeinheiten zu versehen, damit in Uebergangszeiten der Heizkörper geheizt werden kann, ohne dass das gesamte Zentralheizungssystem in Betrieb genommen werden muss. Solche zusätzlichen Elektroheizeinheiten sind beispielsweise im Deutschen Geschmacksmuster M9208514 oder den Prospekten der Anmelderin gezeigt (COBRATHERM, Raumwärmer in Bestform, Prospekt 102684.07.97).

Bei diesen bekannten Heizkörpern ist nachteilig, dass aufgrund der Elektroheizeinheit, die sich im Sammelrohr befindet, die Anschlüsse an ein Zentralheizungssystem aufwendig sind. So ist es beispielsweise bekannt, den Vorlauf und den Rücklauf eines Zentralheizungssystems in separaten Anschlussstücken direkt mit den Heizrohren zu verbinden. Diese Lösung ist aber konstruktiv aufwendig, ästhetisch unbefriedigend und führt ausserdem zu Problemen bei der Installation der Heizkörper. Ausserdem muss ein Ventilkörper im Vorlauf zwischen das Anschlussstück am Heizkörper und dem Anschluss des Vorlaufs eingesetzt werden. Dies erhöht den Installationsaufwand und beeinträchtigt das Aussehen.

Es ist eine Aufgabe der vorliegenden Erfindung, die Nachteile des Bekannten zu vermeiden, insbesondere also einen Heizkörper zu schaffen, der zur Aufnahme einer Elektroheizeinheit ausgebildet, einfach herstellbar und montierbar, ansprechend gestaltet und von gefälligem Aussehen ist.

Erfindungsgemäss werden diese Aufgaben mit einem Heizkörper mit den Merkmalen des kennzeichnenden Teils von Patentanspruch 1 gelöst.

Der Heizkörper mit den Merkmalen der Erfindung weist Sammelrohre und wenigstens ein quer zu den Sammelrohren verlaufendes Heizrohr auf. Bei Badezimmerheizkörpern verlaufen die Sammelrohre im wesentlichen vertikal und die Heizrohre sind etwa horizontal angeordnet, sodass z.B. Handtücher daran aufgehängt werden können.

Erfindungsgemäss weist der Heizkörper wenigstens drei Sammelrohre auf, wobei ein oder zwei dieser Sammelrohre zur Verbindung mit Anschlussstücken eines Zentralheizungssystems ausgebildet sind und wobei die weiteren Sammelrohre zur Aufnahme einer Elektroheizeinheit ausgebildet sind. Das Vorsehen von drei Sammelrohren erlaubt ein einfaches und ästhetisch befriedigendes Anschliessen des Heizkörpers an den Vor- und Rücklauf eines Zentralheizungssystems. Die unteren Enden der Sammelrohre lassen sich mit entsprechenden Anschlussstücken einfach verbinden, ohne dass zusätzliche T-Stücke, zwischengeschaltete Ventile oder ähnliches erforderlich sind.

Bekannte Elektroheizeinheiten erstrecken sich etwa über die Hälfte der Länge des Heizkörpers. Da für die Elektroheizeinheit aber ein separates Sammelrohr vorgesehen ist, kann in dem mit dem Vorlauf verbundenen Sammelrohr auch benachbart zu dessen unterem Ende ein Ventil eingesetzt werden, da in diesem Sammelrohr kein Platz für die Elektroheizeinheit benötigt wird.

Ein weiterer Vorteil dieser drei Sammelrohre besteht darin, dass wahlweise jedes der Sammelrohre zur Aufnahme der elektrischen Heizeinheit, zur Verbindung mit dem Vorlauf oder zur Verbindung mit dem Rücklauf geeignet ist. Die Art und Weise der Installation von Heizkörpern ist von Land zu Land unterschiedlich. So werden vor allem Vor- und Rücklauf in manchen Ländern links und rechts und in anderen Ländern rechts und links angeordnet. Da die drei Sammelrohre im wesentlichen gleich ausgebildet sind, ist ein solcher Heizkörper an beide Arten von Anordnungen der Anschlüsse des Zentralheizungssystems einfach anschliessbar.

Aus den oben genannten Gründen sind drei Sammelrohre besonders vorteilhaft. Unter gegebenen Umständen können aber auch vier oder mehr Sammelrohre eingesetzt werden.

Es sind eine Vielzahl von verschiedenen Anordnungen der etwa horizontal verlaufenden Heizrohre denkbar. So kann ein einziges, mäanderförmig angeordnetes Heizrohr vorgesehen sein, welches sich im wesentlichen über die ganze Höhe der Sammelrohre erstreckt. Mäanderförmige Anordnung bedeutet dabei, dass das Heizrohr sich in einem Stück oder in einzelnen Abschnitten entlang der Sammelrohre erstreckt und dabei wechselnd zwischen den seitlichen Begrenzungen des Heizkörpers verläuft. Es sind aber auch gerade, übereinander angeordnete Heizrohre denkbar.

Anstelle eines durchgehenden, mäanderförmig angeordneten Heizrohrs sind auch einzelne Segmente von Heizrohrabschnitten denkbar. Die konkrete geometrische Ausbildung der Heizrohre ist im vorliegenden Fall von geringerer Bedeutung. Wesentlich ist ein Heizkörpers mit wenigstens drei Sammelrohren.

In einem besonders vorteilhaften Ausführungsbeispiel ist in einem der Steigrohre ein Regelventil zum Regeln des Wasserflusses im Heizkörper eingebaut. Vorzugsweise ist das Ventil in einem unteren Abschnitt desjenigen Sammelrohrs angebracht, welches mit dem Vorlauf verbindbar ist.

Es hat sich herausgestellt, dass eine Gestaltung, bei welcher das zur Aufnahme der Elektroheizeinheit ausgebildete Sammelrohr zwischen den mit Vor- und Rücklauf verbindbaren Sammelrohren angeordnet ist, besonders vorteilhaft ist. Andere Anordnungen, bzw. Reihenfolgen der einzelnen Sammelrohre sind auch denkbar. Die Sammelrohre können sowohl in der Mitte des Heizkörpers symmetrisch als auch an einem Rand des Heizkörpers asymmetrisch angeordnet sein.

Die Erfindung wird im folgenden in Ausführungsbeispielen anhand der Zeichnungen näher erläutert. Es zeigen:
- Fig. 1: Vorderansicht auf einen Heizkörper mit den Merkmalen der Erfindung,
- Fig. 2 bis Fig. 6: weitere Ausführungsformen des erfindungsgemässen Heizkörpers.

Figur 1 zeigt einen Heizkörper 1, welcher im wesentlichen aus drei vertikal verlaufenden Sammelrohren 2, 3, 4 und einem Heizrohr 10 besteht, welches quer zu den Sammelrohren 2, 3, 4 verläuft und mit diesen verbunden ist. Das Heizrohr 10 ist schlangenförmig angeordnet und erstreckt sich vom unteren Ende 7 bis zum oberen Ende 8 der Sammelrohre 2, 3, 4.

Ein erstes Sammelrohr 2 ist mit dem Vorlauf V eines Zentralheizungssystems verbindbar. Ein zweites Sammelrohr 4 ist mit dem Rücklauf R des Zentralheizungssystems verbunden. Mit Vorlauf V wird hier und im folgenden der heisses Wasser zuführende Anschluss und mit Rücklauf der das abgekühlte Wasser zurückführende Anschluss des Heizungssystems verstanden. Das in Figur 1 in der Mitte angeordnete Sammelrohr 3 ist zur Aufnahme einer Elektroheizeinheit E ausgebildet. Eine im dritten Sammelrohr 3 angeordnete Elektroheizeinheit E ist in Figur 1 schematisch dargestellt. Die Elektroheizeinheit E ist als Elektroheizpatrone 16 ausgebildet und erstreckt sich bis etwa auf die halbe Höhe des mittleren Sammelrohrs 3.

Ein Ventil 20 ist in dem Sammelrohr 2 benachbart zu dessen unterem Ende 7 angeordnet. Im normalen Heizbetrieb wird im Zentralheizsystem erhitztes Wasser vom Vorlauf V in das erste Sammelrohr 2 des Heizkörpers geleitet. Die Elektroheizpatrone 16 ist in diesem Fall nicht in Betrieb. Das Heizrohr 10 ist in einer oder in mehreren internen Verbindungsstellen 19 mit dem Sammelrohr 2 verbunden. Diese Verbindungen 19 bewirken ein gleichmässiges Temperaturprofil über die ganze Höhe des Heizkörpers 1 zu erzielen. Würde das heisse Wasser nur in den Anfang des Heizrohres 10 eingeleitet, hätte sich das Wasser bis an das obere Ende 8 des Heizkörpers 1 abgekühlt. Durch die richtige Anzahl, Grösse und Positionierung der Verbindungen 19 wird eine gleichmässige Erwärmung des Heizkörpers 1 über dessen ganze Höhe erzielt. Die Anordnung und Auswahl dieser Verbindungsstellen 19 ist dem Fachmann bekannt. Das abgekühlte Wasser wird durch das mit dem Rücklauf R verbundene Sammelrohr 4 wieder an das Heizungssystem zurückgeleitet.

Das Heizrohr 10 kann ausserdem innen mit bekannten Einbauten wie Innenrohren oder Leitblechen so ausgebildet sein, dass sich die gewünschte Temperaturverteilung einstellt.

Wenn während der Uebergangszeit das Zentralheizungssystem nicht in Betrieb ist, kann der Heizkörper bei Bedarf mittels Elektroheizeinheit 16 aufgewärmt werden. Das dritte Sammelrohr 3, welches die Elektroheizeinheit E aufnimmt, ist ebenfalls an geeigneten Stellen mit dem Heizrohr 10 intern verbunden. Das Wasser im Heizkörper wird an der Elektroheizeinheit 16 erwärmt und steigt dadurch innerhalb des Heizkörpers 1 auf. Nach der Wärmeabgabe abgekühltes Wasser sinkt aufgrund der höheren Dichte von selbst wieder ab. Es stellt sich also ein durch die Gravitation erzeugte Wasserkreislauf im Heizkörper ein. Selbst wenn das Ventil 20 geöffnet ist, beschränkt sich der Kreislauf auf den Heizkörper 1. Bei ausgeschaltetem Zentralheizungssystem ist die Temperatur von Wasser im Vorlauf und im Rücklauf geringer als die Temperatur des abgekühlten Wassers im Heizkörper 1 ist, so dass sich der Kreislauf des elektrisch erwärmten Wassers im wesentlichen auf den Heizkörper 1 beschränkt.

Wie aus Figur 1 ersichtlich ist, stört die eingebaute Elektroheizeinheit E weder die Anordnung eines Ventilkörpers 20 in einem der Sammelrohre 2 oder 4, noch behindert der nach unten vorstehende Kopf 17 die Installation des Heizkörpers 1, bzw. die Verbindung der unteren Enden der Sammelrohre 2, 4 mit dem Vorlauf V oder dem Rücklauf R eines Heizungssystems. Es ist nicht nötig, zusätzliche T-Stücke oder Verbindungselemente zum Anschliessen des Heizkörpers zu verwenden. Weil sich die drei Sammelrohre 2, 3, 4 über die ganze Höhe des Heizkörpers 1 erstrecken und an Verbindungsstellen 19 mit dem Heizrohr 10 verbunden sind, erfolgt die Erhitzung des Heizkörpers 1 in beiden Betriebsmodi (normaler Heizbetrieb, Elektroheizbetrieb) über die Höhe des Heizkörpers 1 homogen.

Die drei Sammelrohre führen ausserdem zu einer erwünschten Vergrösserung der Heizkörperoberfläche, was zu verbesserter Heizwirkung führt. Ausserdem und durch das Verschweissen des dritten Sammelrohres eine Versteifung der auskragenden Querrohre erreicht.

Die Anordnung des Heizrohrs 10 ist für die vorliegende Erfindung von geringerer Bedeutung. In Figuren 2 bis 6 sind weitere Ausführungsbeispiele von Heizkörpern mit drei Steigrohren 2, 3, 4 gezeigt.

In Figur 2 ist eine Vielzahl von horizontal verlaufenden, übereinanderliegend angeordneten geraden Heizrohrabschnitten 11 vorgesehen. Die Steigrohre 2, 3, 4 sind symmetrisch in der Mitte der horizontalen Heizrohre 11 angeordnet.

In Figur 3 ist ein weiteres Ausführungsbeispiel gezeigt, in welchem die Sammelrohre 2, 3, 4 asymmetrisch an einem Ende des Heizkörpers 1 angeordnet sind.

Figur 4 zeigt einen Heizkörper 1, bei welchem die horizontal angeordneten Heizrohrabschnitte 11 in Gruppen abwechslungsweise auf die eine oder andere Seite der Sammelrohre 2, 3, 4 gerichtet sind.

In Figur 5 bestehen die Heizrohre aus zwei übereinander angeordneten, horizontal verlaufenden Rohrabschnitten 13, welche mit einem Bogen 14 miteinander verbunden sind. Der Heizkörper 1 weist eine Vielzahl von solchen Segmenten 12 auf.

Gemäss Figur 6 sind die beiden Rohrabschnitte 13 mit zwei Bögen 14 beidseitig miteinander verbunden.

Bei Bedarf können aus technischen oder aus ästhetischen Gründen mehr als drei, beispielsweise vier Steigrohre vorgesehen werden. Die zur Verfügung stehende Heizoberfläche wird dadurch noch einmal vergrössert. Wesentlich ist, dass wenigstens drei sich über die ganze Höhe des Heizkörpers erstreckende Sammelrohre 2, 3, 4 vorgesehen sind, welche zur Verbindung mit einem Vorlauf und einem Rücklauf, sowie zur Aufnahme der Elektroheizeinheit E dienen.

## Patentansprüche

1. Heizkörper (1), insbesondere Badezimmerheizkörper, mit vorzugsweise vertikal verlaufenden Sammelrohren (2, 3, 4) und mit wenigstens einem im wesentlichen quer zu den Sammelrohren verlaufenden Heizrohr (10, 11, 12, 13, 14), dadurch gekennzeichnet, dass der Heizkörper (1) wenigstens drei Sammelrohre (2, 3, 4) aufweist, wobei zwei Sammelrohre (2, 4) zur Verbindung mit einem Vorlauf (V) und einem Rücklauf (R) eines Zentralheizungssystems ausgebildet sind, und wobei ein Sammelrohr (3) zur Aufnahme einer Elektroheizeinheit (E) ausgebildet ist.

2. Heizkörper nach Anspruch 1, dadurch gekennzeichnet, dass drei Sammelrohre (2, 3, 4) vorgesehen sind.

3. Heizkörper nach einem der Ansprüche 1 oder 2, dadurch gekennzeichnet, dass eine Vielzahl von übereinander angeordneten und horizontal verlaufenden Heizröhren (11) vorgesehen sind.

4. Heizkörper nach einem der Ansprüche 1 oder 2, dadurch gekennzeichnet, dass ein mäanderförmig verlaufendes, vorzugsweise durchgehendes Heizrohr (10) vorgesehen ist, das sich im wesentlichen über die gesamte Höhe der Sammelrohre (2, 3 4) von einem Ende (7) der Sammelrohre (2, 3, 4) gegen das andere Ende (8) der Sammelrohre (2, 3, 4) erstreckt.

5. Heizkörper nach einem der Ansprüche 1 oder 2, dadurch gekennzeichnet, dass eine Mehrzahl von Segmenten (12) eines Heizrohrs (13, 14) vorgesehen ist.

6. Heizkörper nach einem der Ansprüche 1 bis 5, dadurch gekennzeichnet, dass wenigstens ein Sammelrohr (2, 3, 4) mit einem Ventil (20) versehen ist.

7. Heizkörper nach Anspruch 6, dadurch gekennzeichnet, dass das Ventil (20) benachbart zum unteren Ende (7) des mit dem Vorlauf (V) verbindbaren Sammelrohres (2) angebracht ist.

8. Heizkörper nach einem der Ansprüche 1 bis 7, dadurch gekennzeichnet, dass das zur Aufnahme der Elektroheizeinheit (E) ausgebildete Sammelrohr (3) zwischen den beiden für die Verbindung mit dem Vorlauf (V) und dem Rücklauf (R) ausgebildeten Sammelrohren (2, 4) angeordnet ist.

9. Heizkörper nach einem der Ansprüche 1 bis 8, dadurch gekennzeichnet, dass die Sammelrohre (2, 3, 4) zwischen der Mittelachse des Heizkörpers (1) Begrenzungen angeordnet sind.

10. Heizkörper nach einem der Ansprüche 1 bis 8, dadurch gekennzeichnet, dass die Sammelrohre (2, 3, 4) zwischen der Mittelachse des Heizkörpers (1) und dessen äusseren, seitlichen Begrenzungen angeordnet sind.
